# FASCICULE DE BREVET EUROPEEN

(11) **EP 2 506 093 B1**
(45) Date de publication et mention de la délivrance du brevet: **09.04.2014**
(21) Numéro de dépôt: 11002625.9
(22) Date de dépôt: 30.03.2011
(51) Int. Cl.: G04B 17/06, G04B 18/00

(54) **Balancier pour mouvement d'horlogerie**
Unruh für Uhrwerk
Balance for clockwork

(43) Date de publication de la demande: 03.10.2012
(73) Titulaire: Patek Philippe SA Genève, 1204 Genève (CH)
(72) Inventeur: Hide, James, 1228 Plan-les-Ouates (CH)
(74) Mandataire: Micheli & Cie SA

(56) Documents cités:
- CH-A- 227 189
- CH-A- 343 904
- GB-A- 610 389
- US-A- 788 399

## Description

La présente invention concerne un balancier pour mouvement d'horlogerie.

Dans un mouvement d'horlogerie mécanique, le balancier constitue, avec le ressort spiral auquel il est associé, l'organe régulateur du mouvement. Le balancier est un élément inertiel qui, en fonctionnement, oscille autour d'une position d'équilibre sous l'effet d'impulsions qui lui sont communiquées par l'échappement du mouvement et d'un couple de rappel exercé sur lui par le ressort spiral. La fréquence d'oscillation du balancier dépend du moment d'inertie de celui-ci et du couple de rappel du ressort spiral. En pratique, on choisit un balancier et un ressort spiral pour obtenir une fréquence souhaitée. Cette opération, appelée « appairage », ne permet toutefois l'obtention de la fréquence souhaitée que dans une certaine approximation. Une opération supplémentaire de réglage est généralement nécessaire. Elle consiste à modifier le moment d'inertie du balancier en enlevant une partie de sa matière par fraisage ou en déplaçant des masselottes de réglage portées par le balancier.

Dans le cas d'un balancier équipé de telles masselottes de réglage, ces dernières ont parfois la forme de viroles fendues montées autour de goupilles qui sont fixées dans le balancier. De par leur fente, ces viroles ont un centre de gravité qui n'est pas sur leur axe de rotation si bien qu'une rotation de chacune d'entre elles modifie le moment d'inertie du balancier. Ces viroles peuvent tourner autour des goupilles qui, elles, sont fixées dans le balancier par chassage, soudage, brasage ou collage. Un inconvénient de ces viroles est qu'elles ne sont pas faciles à tourner du fait de leur forte liaison avec les goupilles. Un autre inconvénient est que l'apport de matière pour braser ou coller les goupilles au balancier ou la déformation des pièces qu'entraîne le soudage modifie de manière non maîtrisée le moment d'inertie du balancier. Enfin, le chassage, le soudage et le brasage ne conviennent pas à tous les matériaux.

On connaît par le document CH 343904 un balancier dont la serge présente des oreilles radiales percées chacune d'une ouverture destinée à recevoir la tige d'une masselotte dont le centre de gravité est excentré par rapport à l'axe de ladite tige, chacune desdites oreilles présentant une partie élastique pressant contre ladite tige pour la maintenir en place.

La présente invention vise à remédier, en partie au moins, aux inconvénients susmentionnés et propose à cet effet un balancier pour mouvement d'horlogerie comprenant au moins un organe de serrage élastique apte à recevoir et serrer élastiquement un élément d'assemblage pour le montage d'une masselotte de réglage sur le balancier, l'organe de serrage élastique comprenant un doigt élastique et un logement à paroi rigide définis par un évidement du balancier, le logement étant apte à recevoir l'élément d'assemblage, la paroi du logement comprenant une ouverture permettant au doigt élastique d'être en contact avec l'élément d'assemblage pour le serrer contre ladite paroi, caractérisé en ce que l'organe de serrage élastique est orienté de telle manière que la partie d'extrémité libre du doigt élastique est apte à se déplacer sensiblement suivant un arc de cercle dont le centre est sur l'axe de pivotement du balancier lors de l'assemblage de l'élément d'assemblage au balancier.

L'organe de serrage élastique permet à l'élément d'assemblage, typiquement une goupille ou un ergot, de tourner dans le balancier. La force du serrage élastique peut être déterminée pour faciliter la rotation de l'ensemble masselotte - élément d'assemblage. La masselotte peut ainsi avoir une forme et des dimensions optimales pour remplir sa fonction de réglage du moment d'inertie, sans qu'il y ait lieu de se soucier de la force de sa liaison avec l'élément d'assemblage, qui peut être grande. De plus, aucun apport de matière tel que colle ou brasure n'est nécessaire pour assembler l'élément d'assemblage et le balancier, et un tel assemblage n'entraîne pas de déformation non maîtrisée des pièces. Le balancier et/ou l'élément d'assemblage peuvent être faits en un ou des matériaux qui ne se prêtent pas ou se prêtent mal à des opérations de chassage, soudage ou brasage. Enfin, l'orientation de l'organe de serrage élastique permet de minimiser la modification du moment d'inertie du balancier lors de l'assemblage de l'élément d'assemblage au balancier.

De préférence, le logement est apte à recevoir un élément d'assemblage cylindrique à section circulaire et la paroi du logement est conformée pour empêcher l'élément d'assemblage cylindrique à section circulaire de sortir du logement par l'ouverture. A cet effet, la paroi du logement peut s'étendre sur un angle supérieur à 180°.

La paroi du logement peut avoir une forme sensiblement cylindrique à section circulaire.

La paroi du logement peut en outre comporter des plats pour positionner l'élément d'assemblage.

Avantageusement, le balancier peut comporter une structure faite en silicium, diamant, quartz, verre ou en une céramique telle que le carbure de silicium, l'alumine ou l'oxyde de zirconium, et l'organe de serrage élastique peut être formé dans ladite structure. Un revêtement peut recouvrir la structure et l'organe de serrage élastique.

Le balancier selon l'invention peut comprendre plusieurs dits organes de serrage élastique.

La présente invention propose également un ensemble comprenant un balancier tel que défini ci-dessus et au moins une masselotte de réglage montée sur le balancier par l'intermédiaire d'un élément d'assemblage coopérant avec un dit organe de serrage élastique du balancier.

La masselotte de réglage peut être sous la forme d'une virole fendue montée autour d'une goupille constituant l'élément d'assemblage.

En variante, la masselotte de réglage peut être en une seule pièce avec l'élément d'assemblage.

Ledit ensemble peut comprendre plusieurs dites masselottes de réglage.

D'autres caractéristiques et avantages de la présente invention apparaîtront à la lecture de la description détaillée suivante faite en référence aux dessins annexés dans lesquels :
- la figure 1 est une vue de dessus d'un balancier selon l'invention, équipé de masselottes de réglage dont seulement deux sont représentées ;
- la figure 2 est une vue de profil, partiellement coupée suivant un demi-axe II-II, du balancier illustré à la figure 1 ;
- la figure 3 est une vue de détail de la zone III de la figure 1 ; et
- les figures 4 et 5 sont des vues en coupe et en perspective, respectivement, d'une masselotte de réglage selon une variante de l'invention.

En référence aux figures 1 et 2, un balancier pour un organe régulateur de type balancier - spiral d'un mouvement d'horlogerie mécanique comprend, selon un mode de réalisation particulier de l'invention, une structure 1 ayant une faible masse volumique et, à la périphérie de la structure 1, des parties métalliques 2 ayant une masse volumique élevée. La structure 1 comprend une planche 3 d'épaisseur e, typiquement constante. La planche 3 présente une partie centrale annulaire 4 à travers laquelle peut passer l'arbre sur lequel est destiné à être monté le balancier, une serge 5, par exemple annulaire, des bras 6 reliant la partie centrale 4 à la serge 5 et, dans la serge 5, des cavités 7 dans lesquelles sont situées les parties métalliques 2. La structure 1 comprend aussi des rebords 8 faisant saillie sur la surface supérieure de la planche 3. Ces rebords 8 prolongent en hauteur la paroi des cavités 7, permettant aux cavités 7 et donc aux parties métalliques 2 qui les remplissent d'avoir une plus grande hauteur ou épaisseur h que l'épaisseur e de la planche 3. Les cavités 7 et les parties métalliques 2 ont une forme allongée et courbe qui suit le contour circulaire de la structure 1 et sont régulièrement réparties le long de ce contour circulaire. Le nombre et les dimensions des parties métalliques 2 peuvent varier. Leur fonction est d'alourdir la serge 5 afin d'augmenter le rapport moment d'inertie sur masse du balancier. La structure 1 est par exemple en silicium, diamant, quartz, verre ou en une céramique telle que le carbure de silicium, l'alumine (corindon) ou l'oxyde de zirconium. Elle est obtenue par gravure, de préférence par gravure ionique réactive profonde DRIE (Deep Reactive Ion Etching). La structure 1 peut être recouverte d'un revêtement, par exemple un revêtement d'oxyde de silicium dans le cas où elle est en silicium. Les parties métalliques 2 sont elles obtenues par électro-formage (croissance galvanique). Plus de détails sur la manière de fabriquer ce balancier peuvent être trouvés dans la demande de brevet WO 2008/135817 de la présente demanderesse.

Dans les parties de la serge 5 situées entre les cavités 7, la planche 3 comporte des organes de serrage élastique 9, au nombre de quatre dans l'exemple représenté. Ces organes 9, illustrés aux figures 1 et 3, sont réalisés lors de la gravure de la structure 1 et sont chacun définis par un évidement 10 de forme particulière de ladite structure. Chaque organe de serrage élastique 9 comprend un doigt élastique 11 pouvant se déformer dans l'évidement 10, dans le plan de la planche 3, et un logement à paroi rigide 12. Le logement 12 a une forme générale cylindrique à section circulaire débouchant sur les deux faces de la structure 1, plus précisément de la planche 3, mais avec une ouverture radiale 13 dans sa paroi permettant le passage d'une partie d'extrémité libre recourbée 14 du doigt 11. Le logement 12 est destiné à recevoir un élément d'assemblage cylindrique à section circulaire, à savoir une goupille 15, servant à fixer une masselotte 16 au balancier. A la figure 1, seulement deux masselottes 16 sur les quatre équipant le balancier ont été représentées pour laisser complètement visibles deux organes de serrage élastique 9. Chaque masselotte 16 est sous la forme traditionnelle d'une virole fendue montée à force autour d'une goupille respective 15, la fente de la virole rendant cette dernière asymétrique et lui conférant une certaine élasticité. Comme le montre la figure 3, chaque goupille 15 a un diamètre légèrement inférieur à celui du logement 12 correspondant. Lors de son assemblage avec le balancier, chaque goupille 15 est engagée dans son logement 12 suivant l'axe de celui-ci, qui est parallèle à l'axe de pivotement A du balancier. A cet effet, chaque goupille 15 présente un chanfrein au moins à son extrémité par laquelle elle est engagée. Ce chanfrein coopère avec la partie d'extrémité 14 du doigt 11 lors de l'engagement de la goupille 15 dans le logement 12 pour déformer le doigt 11 afin qu'il se retire du logement 12 et laisse la place à la goupille 15. Une fois la goupille 15 en place, le doigt 11 contraint par la goupille 15 exerce sur cette dernière une force de réaction qui la serre contre la partie de la paroi du logement 12 opposée à l'ouverture 13. La goupille 15 est ainsi maintenue en position axialement et radialement dans le logement 12. A la figure 3, le doigt 11 est montré dans sa position de repos, c'est-à-dire la position qu'il occupe en l'absence de goupille 15 dans le logement 12.

Pour rendre le positionnement de chaque goupille 15 dans son logement 12 plus précis, la paroi de chaque logement 12 peut comporter, à l'opposé de l'ouverture 13, deux plats 17 séparés l'un de l'autre d'un angle par exemple compris entre 60° et 100°. Ces deux plats 17 et la partie d'extrémité libre 14 du doigt 11 définissent ensemble trois zones discrètes de contact avec la goupille 15.

Le serrage des goupilles 15 dans les logements 12 étant moins fort que la liaison entre les masselottes 16 et les goupilles 15, lorsque les masselottes 16 seront tournées pour changer la position de leurs centres de gravité et régler ainsi le moment d'inertie du balancier ce sont les goupilles 15 qui tourneront dans les logements 12 plutôt que les masselottes 16 autour des goupilles 15. La rotation des masselottes 16 est donc facilitée. Les dimensions des doigts 11 sont déterminées pour obtenir une force souhaitée de serrage des goupilles 15 dans les logements 12. Vu la légèreté des masselottes 16, la force de serrage peut être relativement faible. Dans la présente invention, les masselottes 16 peuvent être conformées et dimensionnées indépendamment du problème de leur fixation au balancier et peuvent donc être optimisées pour la fonction qu'elles remplissent. La liaison entre les masselottes 16 et les goupilles 15 peut être très forte. Chaque masselotte peut même être d'un seul tenant avec sa goupille 15, comme dans la variante représentée aux figures 4 et 5 où la masselotte, désignée par le repère 16a, est asymétrique et comporte un ergot 15a remplissant la fonction de la goupille 15.

On notera également qu'aucun apport de matière telle que colle ou brasure n'est nécessaire pour assembler les goupilles 15 au balancier. Une grande précision du moment d'inertie du balancier peut donc être obtenue, ce d'autant plus que les organes de serrage élastique 9, comme le reste de la structure 1, peuvent être usinés avec une grande précision.

Selon l'orientation des organes de serrage élastique 9, la déformation des doigts 11 lors de l'assemblage des goupilles 15 au balancier peut entraîner une modification du moment d'inertie du balancier. Pour minimiser cette modification du moment d'inertie, il est prévu selon l'invention d'orienter les organes de serrage élastique 9 de telle manière que la partie d'extrémité libre 14 de chaque doigt 11, c'est-à-dire la partie de chaque doigt 11 qui se déplace le plus, se déplace pendant l'assemblage suivant un arc de cercle C dont le centre est sur l'axe de pivotement A du balancier, comme dans l'exemple représenté à la figure 1.

La distance séparant chaque doigt 11 de la paroi de l'évidement 10 correspondant dépend de la largeur du trait de gravure de la structure 1. On sait qu'il est avantageux lors d'une opération de gravure, notamment s'il s'agit d'une gravure réactive ionique profonde, que la largeur du trait de gravure soit constante, ceci pour permettre à la vitesse de gravure d'être la même sur toute la plaquette dans laquelle est effectuée la gravure. Dans la présente invention, cela peut avoir comme conséquence que les doigts 11 sont trop éloignés de la paroi des évidements 10 pour que ladite paroi, désignée à la figure 3 par le repère 18, puisse servir de butée de protection pour les doigts 11. En effet, pendant l'engagement d'une goupille 15 dans un logement 12, et surtout pendant le réglage de la position angulaire d'une masselotte 16, il peut arriver qu'un mouvement involontaire de l'horloger déforme le doigt 11 dans la direction opposée à la direction du logement 12 de manière excessive. Si la largeur du trait de gravure est trop grande, la limite d'élasticité du doigt 11 sera dépassée avant que le doigt 11 vienne en butée contre la paroi 18, ce qui provoquera une rupture du doigt 11 (dans le cas d'une structure 1 réalisée en un matériau fragile) ou une déformation plastique l'empêchant d'exercer sa fonction (dans le cas d'un matériau ductile). Une manière de remédier à ce problème serait d'allonger les doigts 11 pour augmenter leur déformabilité. Mais, alors, les organes de serrage élastique 9 deviendraient plus encombrants, ce qui pourrait poser un problème dans les cas où, comme dans l'exemple représenté, peu de place est disponible sur le balancier pour ces organes du fait de la présence dans la serge d'éléments tels que les parties métalliques 2. De plus, augmenter la déformabilité des doigts 11 pourrait diminuer la force de serrage d'une manière inacceptable.

Selon une caractéristique avantageuse de la présente invention, chaque doigt 11 est protégé par la paroi du logement 12 correspondant qui empêche la goupille 15 de sortir radialement du logement 12. A cet effet, la paroi de chaque logement 12 s'étend sur un angle supérieur à 180° (cet angle étant mesuré à partir de l'axe de la goupille 15 lorsque celle-ci est en place dans le logement 12, et dans un plan perpendiculaire à cet axe), par exemple un angle compris entre 200° et 280°, et l'ouverture 13 s'étend donc sur un angle inférieur à 180°, par exemple un angle compris entre 80° et 160°. De la sorte, pendant l'assemblage ou le réglage de la position angulaire des masselottes 16, en cas de déplacement accidentel d'une goupille 15 dans le sens inverse du sens de la force exercée sur elle par le doigt 11 correspondant, la goupille 15 butera contre les parties de la paroi du logement 12 situées de chaque côté de l'ouverture 13 et ne pourra donc pas sortir du logement 12 par l'ouverture 13, ce qui limitera la déformation du doigt 11 et empêchera sa rupture ou sa déformation plastique.

Les organes de serrage élastique 9 selon l'invention permettent ainsi le montage de masselottes 16 sur le balancier dans des espaces réduits tels que les espaces entre les rebords 8 tout en protégeant les doigts élastiques 11 de contraintes accidentelles trop élevées.

Les goupilles 15 et les masselottes 16 peuvent être en métal, par exemple en cuivre - béryllium.

Afin d'optimiser la force de serrage par rapport aux dimensions des organes de serrage élastique 9, les doigts 11 peuvent avoir une largeur variable, comme représenté, pour rendre sensiblement uniforme la répartition des contraintes à l'intérieur de ces doigts 11.

## Revendications

1. Balancier pour mouvement d'horlogerie comprenant au moins un organe de serrage élastique (9) apte à recevoir et serrer élastiquement un élément d'assemblage (15) pour le montage d'une masselotte de réglage (16) sur le balancier, l'organe de serrage élastique (9) comprenant un doigt élastique (11) et un logement à paroi rigide (12) définis par un évidement (10) du balancier, le logement (12) étant apte à recevoir l'élément d'assemblage (15), la paroi du logement (12) comprenant une ouverture (13) permettant au doigt élastique (11) d'être en contact avec l'élément d'assemblage (15) pour le serrer contre ladite paroi, **caractérisé en ce que** l'organe de serrage élastique (9) est orienté de telle manière que la partie d'extrémité libre (14) du doigt élastique (11) est apte à se déplacer sensiblement suivant un arc de cercle (C) dont le centre est sur l'axe de pivotement (A) du balancier lors de l'assemblage de l'élément d'assemblage (15) au balancier.

2. Balancier selon la revendication 1, **caractérisé en ce que** le logement (12) est apte à recevoir un élément d'assemblage cylindrique à section circulaire (15) et **en ce que** la paroi du logement (12) est conformée pour empêcher l'élément d'assemblage cylindrique à section circulaire (15) de sortir du logement (12) par l'ouverture (13).

3. Balancier selon la revendication 2, **caractérisé en ce que** la paroi du logement (12) s'étend sur un angle supérieur à 180°.

4. Balancier selon l'une quelconque des revendications 1 à 3, **caractérisé en ce que** la paroi du logement (12) a une forme sensiblement cylindrique à section circulaire.

5. Balancier selon la revendication 4, **caractérisé en ce que** la paroi du logement (12) comporte des plats (17) pour positionner l'élément d'assemblage (15).

6. Balancier selon l'une quelconque des revendications 1 à 5, **caractérisé en ce qu'**il comporte une structure (1) faite en silicium, diamant, quartz, verre ou en une céramique telle que le carbure de silicium, l'alumine ou l'oxyde de zirconium, et **en ce que** l'organe de serrage élastique (9) est formé dans ladite structure (1).

7. Balancier selon l'une quelconque des revendications 1 à 6, **caractérisé en ce qu'**il comprend plusieurs dits organes de serrage élastique (9).

8. Ensemble comprenant un balancier selon l'une quelconque des revendications 1 à 7 et au moins une masselotte de réglage (16) montée sur le balancier par l'intermédiaire d'un élément d'assemblage (15) coopérant avec un dit organe de serrage élastique (9) du balancier.

9. Ensemble selon la revendication 8, **caractérisé en ce que** la masselotte de réglage (16) est sous la forme d'une virole fendue montée autour d'une goupille constituant l'élément d'assemblage (15).

10. Ensemble selon la revendication 8, **caractérisé en ce que** la masselotte de réglage (16a) est en une seule pièce avec l'élément d'assemblage (15a).

11. Ensemble selon l'une quelconque des revendications 8 à 10, **caractérisé en ce qu'**il comprend plusieurs dites masselottes de réglage (16).

## Patentansprüche

1. Unruh für Uhrwerke, die mindestens ein elastisches Klemmorgan (9) umfasst, das geeignet ist, ein Montageelement (15) zum Anbringen eines Reguliergewichtchens (16) auf der Unruh aufzunehmen und elastisch zu klemmen, wobei das elastische Klemmorgan (9) einen elastischen Finger (11) und eine Lagerung mit starrer Wand (12) umfasst, die durch eine Aushöhlung (10) der Unruh definiert sind, wobei die Lagerung (12) geeignet ist, das Montagelement (15) aufzunehmen, wobei die Wand der Lagerung (12) eine Öffnung (13) umfasst, die es dem elastischen Finger (11) ermöglicht, mit dem Montageelement (15) in Berührung zu sein, um es gegen die Wand zu klemmen, **dadurch gekennzeichnet, dass** das elastische Klemmorgan (9) derart ausgerichtet ist, dass der freie Endabschnitt (14) des elastischen Fingers (11) geeignet ist, sich bei der Montage des Montageelements (15) an der Unruh im Wesentlichen entlang eines Kreisbogens (C) zu verschieben, dessen Mittelpunkt sich auf der Schwenkachse (A) der Unruh befindet.

2. Unruh nach Anspruch 1, **dadurch gekennzeichnet, dass** die Lagerung (12) geeignet ist, ein zylindrisches Montageelement mit kreisförmigem Querschnitt (15) aufzunehmen, und dadurch, dass die Wand der Lagerung (12) angepasst ist, um das zylindrische Montageelement mit kreisförmigem Querschnitt (15) am Austreten aus der Lagerung (12) über die Öffnung (13) zu hindern.

3. Unruh nach Anspruch 2, **dadurch gekennzeichnet, dass** die Wand der Lagerung (12) sich über einen Winkel erstreckt, der größer als 180° ist.

4. Unruh nach einem der Ansprüche 1 bis 3, **dadurch gekennzeichnet, dass** die Wand der Lagerung (12) eine im Wesentlichen zylindrische Form mit kreisförmigem Querschnitt aufweist.

5. Unruh nach Anspruch 4, **dadurch gekennzeichnet, dass** die Wand der Lagerung (12) Abflachungen (17) zum Positionieren des Montageelements (15) umfasst.

6. Unruh nach einem der Ansprüche 1 bis 5, **dadurch gekennzeichnet, dass** sie eine Struktur (1) umfasst, die aus Silizium, Diamant, Quarz, Glas oder aus einer Keramik, wie Siliziumkarbid, Aluminiumoxid oder Zirkonoxid, hergestellt ist, und dadurch, dass das elastische Klemmorgan (9) in der Struktur (1) gebildet ist.

7. Unruh nach einem der Ansprüche 1 bis 6, **dadurch gekennzeichnet, dass** sie mehrere sogenannte elastische Klemmorgane (9) umfasst.

8. Baugruppe, die eine Unruh nach einem der Ansprüche 1 bis 7 und mindestens ein Reguliergewichtchen (16) umfasst, das über ein Montageelement (15), das mit einem sogenannten elastischen Klemmorgan (9) der Unruh zusammenwirkt, auf der Unruh angebracht ist.

9. Baugruppe nach Anspruch 8, **dadurch gekennzeichnet, dass** das Reguliergewichtchen (16) die Form einer gespaltenen Spiralrolle aufweist, die um einen Sperrstift herum angebracht ist, der das Montageelement (15) bildet.

10. Baugruppe nach Anspruch 8, **dadurch gekennzeichnet, dass** das Reguliergewichtchen (16a) einteilig mit dem Montageelement (15a) ist.

11. Baugruppe nach einem der Ansprüche 8 bis 10, **dadurch gekennzeichnet, dass** sie mehrere sogenannte Reguliergewichtchen (16) umfasst.

## Claims

1. Balance for a timepiece movement, comprising at least one resilient tightening member (9) able to receive and resiliently tighten an assembly element (15) for the mounting of a setting inertia block (16) on the balance, the resilient tightening member (9) comprising a resilient finger (11) and a rigid-wall housing (12) which are defined by an aperture (10) in the balance, the housing (12) being able to receive the assembly element (15), the wall of the housing (12) comprising an opening (13) allowing the resilient finger (11) to be in contact with the assembly element (15) for tightening it against said wall, **characterised in that** the resilient tightening member (9) is oriented such that the free end portion (14) of the resilient finger (11) is able to move substantially along a circular arc (C), the centre of which is on the pivoting axis (A) of the balance, upon assembly of the assembly element (15) on the balance.

2. Balance as claimed in claim 1, **characterised in that** the housing (12) is able to receive a cylindrical assembly element (15) with a circular cross-section, and **in that** the wall of the housing (12) is shaped to prevent the cylindrical assembly element (15) with a circular cross-section from exiting the housing (12) through the opening (13).

3. Balance as claimed in claim 2, **characterised in that** the wall of the housing (12) extends over an angle greater than 180°.

4. Balance as claimed in any one of claims 1 to 3, **characterised in that** the wall of the housing (12) has a substantially cylindrical shape having a circular cross-section.

5. Balance as claimed in claim 4, **characterised in that** the wall of the housing (12) has flat portions (17) for positioning the assembly element (15).

6. Balance as claimed in any one of claims 1 to 5, **characterised in that** it has a structure (1) made from silicon, diamond, quartz, glass or a ceramic material such as silicon carbide, alumina or zirconium oxide, and **in that** the resilient tightening member (9) is formed in said structure (1).

7. Balance as claimed in any one of claims 1 to 6, **characterised in that** it comprises a plurality of said resilient tightening members (9).

8. Assembly comprising a balance as claimed in any one of claims 1 to 7, and at least one setting inertia block (16) mounted on the balance via an assembly element (15) co-operating with one said resilient tightening member (9) of the balance.

9. Assembly as claimed in claim 8, **characterised in that** the setting inertia block (16) is in the form of a slotted collet mounted about a pin forming the assembly element (15).

10. Assembly as claimed in claim 8, **characterised in that** the setting inertia block (16a) is in one piece with the assembly element (15 a).

11. Assembly as claimed in any one of claims 8 to 10, **characterised in that** it comprises a plurality of said setting inertia blocks (16).
